# EUROPÄISCHE PATENTSCHRIFT

(11) **EP 1 326 687 B1**
(45) Veröffentlichungstag und Bekanntmachung des Hinweises auf die Patenterteilung: **21.03.2007**
(21) Anmeldenummer: 01987686.1
(22) Anmeldetag: 17.10.2001
(51) Int. Cl.: A63F 7/04, A63H 5/00

(54) **SPIELGERÄT BESTEHEND AUS EINER DOSE UND KLANGKÖRPERN**
PLAYING DEVICE CONSISTING OF A BOX AND ACOUSTIC BODIES
JEU CONSTITUE D'UNE BOITE ET DE CORPS SONORES

(30) Priorität: 18.10.2000 DE 20017860 U
(43) Veröffentlichungstag der Anmeldung: 16.07.2003
(73) Patentinhaber: Zoch Verlags-GmbH, 80333 Munchen (DE)
(72) Erfinder: ZOCH, Klaus, F-88230 Clefcy (FR); MEISTER, Heinz, 52511 Geilenkirchen (DE)
(74) Vertreter: Zinnecker, Armin
(86) Internationale Anmeldenummer: PCT/EP2001/012036
(87) Internationale Veröffentlichungsnummer: WO 2002/032522

(56) Entgegenhaltungen:
- DE-A- 2 200 439
- DE-A- 9 212 517
- GB-A- 169 918
- GB-A- 578 539
- US-A- 2 571 405
- US-A- 2 785 596
- US-A- 5 483 859
- US-A- 5 738 560

## Beschreibung

Die Erfindung betrifft ein Set von Spielgeräten und ein Spiel.

Aus der GB 578 539 A ist ein Set von Spielgeräten bekannt, das aus zwei verschiedenfarbigen Babyrasseln besteht, in denen jeweils mehrere Klangkörper vorhanden sind, die sich in ihrer Größe, ihrem Gewicht oder Material oder auf andere Weise voneinander unterscheiden können.

Die US-A-5 483 859 offenbart ein Percussioninstrument, das aus einem hohlen Behälter und einer Vielzahl von Partikeln besteht, wobei durch eine Veränderung der Größe, des Typs und der Menge der geräuscherzeugenden Partikel verschiedene Typen und Stärken von Percussiongeräuschen erzeugt werden können.

Durch die Erfindung sollen ein neuartiges Set von Spielgeräten und ein neuartiges Spiel geschaffen werden.

Dies wird erfindungsgemäß erreicht durch ein Set von Spielgeräten mit den Merkmalen des Anspruchs 1 und durch ein Spiel mit einem derartigen Set. Das Set besteht aus zwei oder mehr Spielgeräten, wobei die Spielgeräte aus einer Dose und einem oder mehreren Klangkörpern bestehen. Die Dose weist eine Standfläche auf. In den Spielgeräten ist eine jeweils verschiedene Anzahl von Klangkörpern vorhanden. Die Anzahl der in dem jeweiligen Spielgerät vorhandenen Klangkörper ist auf dem Spielgerät vermerkt, nämlich auf dessen oder innerhalb dessen Standfläche.

Das neuartige Set von Spielgeräten kann zu verschiedenen Zwecken bzw. Spielzwecken eingesetzt werden. Insbesondere kann das Spiel die Aufgabe beinhalten, die Anzahl der in dem Spielgerät vorhandenen Klangkörper zu raten. Zu diesem Zweck kann das Spielgerät geschüttelt oder anderweitig bewegt werden, so daß der oder die Klangkörper an die Innenfläche der Dose, in der sie sich befinden, anstoßen. Die dadurch hervorgerufenen Töne können zu Spielzwecken verwendet werden. Insbesondere können die Töne dazu verwendet werden, die Anzahl der in der Dose vorhandenen Klangkörper zu schätzen oder zu raten.

Das neuartige Set von Spielgeräten läßt sich mit besonderem Vorteil bei Würfelspielen anwenden. Nach einer Variante kann zunächst mit einem oder mehreren, vorzugsweise zwei, Würfeln gewürfelt werden. Die gewürfelte Punktzahl ist die Höchstpunktzahl für den anschließend auszuführenden Spielzug. Die tatsächliche Punktzahl wird durch Spielgeräte bestimmt, die verschiedene Anzahlen von Klangkörpern aufweisen. Ein Spielzug darf nur dann ausgeführt werden, wenn ein Spielgerät ausgewählt worden ist, dessen Anzahl von Klangkörpern höchstens der gewürfelten Punktzahl entspricht. In diesem Fall wird diejenige Anzahl für den Spielzug verwendet, die der Anzahl der Klangkörper in dem ausgewählten Spielgerät entspricht. Anderenfalls verfällt die gewürfelte Punktzahl, und ein Spielzug darf nicht ausgeführt werden.

Wenn mehrere Spieler beteiligt sind, kann folgende Regel angewendet werden: Jeder Spieler muß aus einer Anzahl von Spielgeräten ein Spielgerät auswählen. In jedem Spielgeräte befindet sich jeweils eine Anzahl der durch den oder die Würfel möglichen Punkte. Bei zwei Würfeln sind also elf Spielgeräte vorhanden mit zwei, drei, vier, fünf, sechs, sieben, acht, neun, zehn, elf und zwölf Klangkörpern, die vorzugsweise in jedem Spielgerät und auch bei allen Spielgeräten gleich sind. Jeder Spieler nimmt ein Spielgerät, und der Zug darf von demjenigen Spieler ausgeführt werden, der das Spielgerät mit der gewürfelten Punktzahl genommen hat oder - wenn dies keinem Spieler gelungen ist - mit der höchsten Punktzahl unter dem gewürfelten Wert. Es ist allerdings auch möglich, eines oder zwei weitere Spielgeräte hinzuzufügen, nämlich ein Spielgerät mit einem Klangkörper, das bei jeder Würfelanzahl richtig ist, und/oder ein Spielgerät mit 13 Klankörpern, welches nie eine richtige Lösung bietet (als sogenanntes "Ärger"-Spielgerät). Auch andere Anzahlen von Spielgeräten sind möglich.

Es sind allerdings auch andere Regeln in Kombination mit gewürfelten Punktzahlen möglich.

Die Erfindung kann auch bei anderen Arten von Spielen angewendet werden, beispielsweise bei Kartenspielen, Legespielen oder sonstigen Spielen, insbesondere bei solchen Spielen, bei denen eine Zahl durch einen Zufall erzeugt oder vorgegeben wird. Zur Vorgabe der Zahl können "Zufallsgeneratoren" aller Art verwendet werden. Die Zufallszahl kann auf elektronischem Weg erzeugt werden, durch einen Chip, Mikroprozessor, Computer, PC oder dergleichen.

Durch die Erfindung kann insbesondere auch der Vorteil erreicht werden, daß sich der bisher von einem Würfel oder einer Spielkarte oder einem sonstigen "Zufallsgenerator" vorgegebene Zufall durch eine gewisse, aber nicht hinreichende Wahrscheinlichkeit einschränken bzw. manipulieren läßt. Der oder die Spieler erzielen damit kein zufälliges Ergebnis, sondern ein wahrscheinliches Ergebnis. Insbesondere läßt sich eine konkrete Zahl durch das Gehör oder das Gefühl so feststellen, daß mit gewisser Wahrscheinlichkeit die genaue Zahl ermittelt werden kann, mit hoher Wahrscheinlichkeit aber die Zahlen rund um die genaue Zahl.

Wenn beispielsweise die Zahl 8 vorgegeben ist (z.B. durch die Addition zweier geworfener Würfel oder durch eine Spielkarte oder durch einen sonstigen "Zufallsgenerator"), ist die Wahrscheinlichkeit, das Spielgerät mit 8 Klangkörpern herauszufinden, gering. Die Wahrscheinlichkeit, eines der Spielgeräte mit 7 bis 9 Klangkörpern zu finden, ist höher. Wesentlich höher ist die Wahrscheinlichkeit, eines der Spielgeräte mit 6 bis 10 Klangkörpern herauszufinden. Es können also Ergebnisse, die ansonsten reiner Zufall wären, bei der Auswahl fast zweifelsfrei ausgeschlossen werden. Dies eröffnet eine Vielfalt neuer Spielmöglichkeiten.

Wenn an dem Spiel mehrere Personen beteiligt sind, lassen sich weitere neue Spielmöglichkeiten verwirklichen. Wenn es um das Erraten oder Einschätzen von Zahlen geht, agiert nicht jeder Spieler einzeln, sondern die Mitspieler agieren simultan. Es sucht also jeder Mitspieler gleichzeitig nach "seinem" Spielgerät mit "seinem" Inhalt, also "seiner" Anzahl von Klangkörpern, beispielsweise- aus der oben angegebenen Anzahl von 11 Spielgeräten mit 2 bis 12 Klangkörpern (oder, wie oben beschrieben, von 12 oder 13 Spielgeräten mit 1 bis 13 Klangkörpern). Dadurch wird die Suche nach der "richtigen" Zahl, die von Würfeln oder Spielkarten oder einem sonstigen "Zufallsgenerator" vorgegeben wird, oder nach den "richtigen" Zahlen durch den Wettbewerb unter den Spielern erschwert, wodurch die Spieler einer spielerischen "Streßsituation" ausgesetzt werden. Im Ergebnis bedeutet dies, daß nur einer der Spieler das Spielgerät mit der exakten Zahl von Klangkörpern greifen kann, die anderen Spieler aber ein Spielgerät erfassen können, in dem die Anzahl der Klangkörper möglichst nahe an der exakten Anzahl liegt. Dadurch lassen sich sowohl neue als auch bisher bekannte Spielideen mit einem gewissen - Wahrscheinlichkeitsspektrum simulieren und völlig neu realisieren. Dies gilt nicht nur für Würfelspiele, sondern insbesondere auch für Kartenspiele oder Legespiele.

Die Dose ist geschlossen oder verschließbar. Insbesondere ist die Dose derart ausgestaltet, daß die Klangkörper in ihr zuverlässig festgehalten werden. Bei den Klangkörpern kann es sich um klingende Kleinkörper oder sonstige Klangkörper handeln.

Vorteilhafte Weiterbildungen der Erfindung sind in den Unteransprüchen beschrieben.

Vorzugsweise ist die Dose allseits geschlossen.

Das Spielgerät kann allerdings auch derart ausgestaltet sein, daß die Dose einen Behälter aufweist, der durch einen oder mehrere, insbesondere zwei Deckel verschließbar oder verschlossen ist. Der Deckel kann mit dem Behälter lösbar verbindbar sein. Er kann beispielsweise in den Behälter einschraubbar oder eindrückbar sein.

Der Behälter und/oder der Deckel können aus Holz und/oder aus Kunststoff und/oder aus Metall und/oder aus Fasal^{®} und/oder aus Technopal^{®} gefertigt sein.

Der Behälter und der Deckel können aus Kunststoff sein. In diesem Fall ist der Deckel vorzugsweise durch eine Schnappverbindung mit dem Behälter verbindbar oder verbunden, beispielsweise nach einer an sich bekannten Behälter-Deckel-Kombination, wie sie für Filmdosen verwendet wird.

Eine andere vorteilhafte Weiterbildung ist dadurch gekennzeichnet, daß der Behälter aus Holz und der Deckel aus Kunststoff ist.

Es ist ferner vorteilhaft, wenn der Behälter aus Metall oder Fasal^{®} oder Technopal^{®} ist. In diesen Fällen ist der Deckel vorzugsweise aus Kunststoff.

Eine vorteilhafte Weiterbildung ist dadurch gekennzeichnet, daß die Dose oder der Behälter eine Standfläche aufweist.

Die Dose oder der Behälter kann quaderförmig oder würfelförmig sein. In diesem Fall kann die Standfläche von einer der Flächen der Dose oder des Behälters gebildet werden.

Vorteilhaft ist es, wenn der Deckel ein Griffteil aufweist. Das Griffteil kann kugelförmig sein. Es sind aber auch andere Formen möglich, wie beispielsweise bei Möbelgriffen.

Vorzugsweise weist der Deckel eine Standfläche auf. Die Standfläche wird dabei vorzugsweise vom Rand des Deckels gebildet.

Der Deckel kann topfförmig ausgestaltet sein. Dabei erstreckt sich die Vertiefung des Deckels vorzugsweise in den Behälter hinein. Dies ist insbesondere dann von Vorteil, wenn die Anzahl der in dem Spielgerät vorhandenen Klangkörper auf dem Spielgerät vermerkt ist, um diese Anzahl im Spielverlauf kontrollieren zu können. Die Angabe der Anzahl der Klangkörper kann in diesem Fall vorteilhaft auf der Vertiefung des Deckels angebracht sein. Sie ist dort im normalen Spielverlauf vor den Blicken der Mitspieler geschützt und kann gleichwohl bei Bedarf durch Umdrehen des Spielgeräts einfach und zuverlässig festgestellt werden.

Der Deckel kann eine konische Anlauffläche aufweisen. Dies ist insbesondere dann vorteilhaft, wenn der Deckel in eine Vertiefung, vorzugsweise in eine im wesentlichen zylinderförmige Vertiefung oder Öffnung des Behälters eindrückbar ist. In diesem Fall ist die Anordnung vorzugsweise derart getroffen, daß der Außendurchmesser des Deckels etwas größer ist als der Innendurchmesser der Öffnung des Behälters. Es können auch Rippen oder sonstige Erhebungen an- dem Außendurchmesser des Deckels und/oder an dem Innendurchmesser der Öffnung vorhanden sein. Durch die konische Anlauffläche kann gewährleistet werden, daß der Deckel zuverlässig in die Öffnung des Behälters eingebracht werden kann.

Der Deckel kann eine konische Anlagefläche aufweisen. Stattdessen oder zusätzlich kann die Öffnung des Behälters eine konische Anlagefläche aufweisen. Hierdurch kann erreicht werden, daß der Deckel zuverlässig in der Öffnung des Behälters festgehalten wird, und zwar auch dann, wenn bei der Öffnung des Behälters und/oder bei dem Deckel gewisse Fertigungstoleranzen auftreten.

Wenn in dem Spielgerät mehrere Klangkörper vorhanden sind, können einer oder mehrere oder alle dieser Klangkörper von den anderen Klangkörpern verschieden sein.

Je nach Spielzweck kann es allerdings auch vorteilhaft sein, wenn alle Klangkörper gleich sind.

Die Klangkörper können kugelförmig sein. Sie können allerdings auch abgeflacht sein. Insbesondere können die Klangkörper linsenförmig sein. Sie können Muggeln bzw. Flachmuggelsteine sein.

Die Klangkörper können aus Steatit bzw. Steatit-Stein und/oder aus Kunstperlenmaterial und/oder aus Metall und/oder aus organischem Material und/oder aus Kunststoff sein. Als Klangkörper können Kugellagerkugeln verwendet werden, aber auch Bohnen, Kidney-Bohnen, runde oder abgeflachte Plastikkugeln oder Rundperlen oder ähnliche Kleinkörper. Grundsätzlich können alle Arten von Kleinteilen verwendet werden.

Der Rand des Deckels kann mit dem Behälter bündig abschließen. Der Außenumfang des Randes des Deckels kann allerdings auch teilweise oder vollständig innerhalb des Außenumfangs des Behälters liegen. Nach einer vorteilhaften Weiterbildung steht der Rand des Deckels über, und zwar auf einem Teil des Umfangs oder auf dem gesamten Umfang. Hierdurch kann der Deckel auf besonders einfache Weise gelöst und damit der Behälter auf einfache Weise geöffnet werden. Ferner kann dadurch die Standfläche des Randes vergrößert werden.

Eine weitere vorteilhafte Weiterbildund ist dadurch gekennzeichnet, daß die Dose oder der Behälter ein Griffteil aufweist. Dabei kann es sich um ein im wesentlichen kugelförmiges Griffteil handeln. Das Griffteil kann aber auch in anderer Weise ausgestaltet sein, insbesondere ähnlich eines Möbelgriffs.

Die Klangkörper in mehreren oder allen Spielgeräten können jeweils gleich sein. Die Anzahl der in dem jeweiligen Spielgerät vorhandenen Klangkörper ist auf dem Spielgerät vermerkt, nämlich auf dessen oder innerhalb dessen Standfläche, vorzugsweise in einem vertieften Bereich der Standfläche.

Beispielsweise kann für ein Spiel mit zwei sechsflächigen Würfeln ein Set verwendet werden, das aus elf Spielgeräten besteht, wobei in jeweils einem Spielgerät eine Anzahl von zwei, drei, vier, fünf, sechs, sieben, acht, neun, zehn, elf und zwölf Klangkörpern vorhanden ist. Alle Klangkörper aller Spielgeräte sind vorzugsweise gleich.

Die Erfindung betrifft schließlich ein Spiel, insbesondere ein Würfelspiel, das durch ein erfindungsgemäßes Set von Spielgeräten gekennzeichnet ist.

Ausführungsbeispiele der Erfindung werden nachstehend anhand der beigefügten Zeichnung im einzelnen erläutert. In der Zeichnung zeigt
- Fig. 1: ein Spielgerät, bestehend aus Behälter, Deckel und Klangkörpern, in einem Längsschnitt,
- Fig. 2: eine vergrößerte Einzelheit aus der Fig. 1,
- Fig. 3: eine abgewandelte Ausführungsform in einer der Fig. 2 entsprechenden Darstellung,
- Fig. 4: eine weitere abgewandelte Ausführungsform in einer den Fig. 2 und 3 entsprechenden Darstellung,
- Fig. 5: eine Abwandlung in einer der Fig. 1 entsprechenden Darstellung,
- Fig. 6: eine abgewandelte Ausführungsform mit zwei Deckeln,
- Fig. 7: eine abgewandelte Ausführungsform mit einem quaderförmigen Behälter und einem Deckel mit Griffteil und
- Fig. 8: eine weitere abgewandelte Ausführungsform mit einem Behälter mit Griffteil.

Das in den Fig. 1 und 2 dargestellte Spielgerät 1 besteht aus einem Behälter 2, der durch einen Deckel 3 verschlossen ist. Der Behälter 2 ist aus Holz gefertigt. Der Deckel 3 ist aus Kunststoff. Der Behälter 2 weist einen zylinderförmigen Teil 4 auf, der an der Oberseite durch einen halbkugelförmigen Teil 5 abgeschlossen wird. Die vom unteren Ende des zylinderförmigen Teils 4 gebildete Öffnung wird durch den Deckel 3 verschlossen.

Innerhalb der Dose, die von dem Behälter 2 und dem Deckel 3 gebildet wird, sind mehrere Klangkörper 6 vorhanden, von denen drei zeichnerisch dargestellt sind. Alle Klangkörper 6 sind gleich. Sie sind abgeflacht.

Der Deckel 3 ist topfförmig ausgestaltet. Er weist einen zylinderförmigen Teil 7 auf, dessen Außendurchmesser geringfügig größer ist als der Innendurchmesser der Öffnung am unteren Ende des zylinderförmigen Teils 4 des Behälters 2. Auf diese Weise ist der Deckel 3 in die Öffnung des zylinderförmigen Teils 4 des Behälters 2 eindrückbar. Der Deckel 3 wird aufgrund der beschriebenen Preßpassung dort zuverlässig festgehalten. Er kann allerdings bei Bedarf demontiert werden.

An das untere Ende des zylinderförmigen Teils 7 des Deckels 3 schließt sich ein nach außen weisender, im wesentlichen kreisringförmiger Rand 8 an, dessen äußerer Umfang im wesentlichen bündig mit dem Außenumfang des zylinderförmigen Teils 4 des Behälters 2 abschließt.

An das obere Ende des zylinderförmigen Teils 7 des Deckels 3 schließt sich ein konischer Teil 9 an, der sich in Richtung nach oben nach innen verjüngt. Durch den konischen Teil 7 kann der Deckel 3 zuverlässig in die Öffnung des zylinderförmigen Teils 4 des Behälters 2 eingeführt werden. Nach oben wird der Deckel 3 durch die Bodenfläche 10 abgeschlossen.

Die Anzahl der in dem Spielgerät vorhandenen Klangkörper 6 ist an der Unterseite 11 der Bodenfläche 11 aufgedruckt oder aufgeschrieben oder sonst vermerkt.

Bei der Variante nach Fig. 3 steht der Rand 8 des Deckels 3 über. Der Außendurchmesser des Randes 8 ist also größer als der Außendurchmesser des zylinderförmigen Teils 4 des Behälters 2. Hierdurch wird die Öffnung der Dose erleichtert. Der Deckel 3 kann auf einfache Weise von dem Behälters 2 gelöst werden, indem ein Druck auf den überstehenden Rand 8 ausgeübt wird.

Die Standfläche für das Spielgerät wird von der Unterseite des Randes 8 gebildet. Die Vertiefung des topfförmig ausgestalteten Deckels 2, also die Bodenfläche 10, erstreckt sich in der aus der Zeichnung ersichtlichen Weise in den Behälter 2 hinein. Der Deckel 3 weist eine konische Anlauffläche 9 auf.

Der Klang der Klangkörper 6 in der von dem Behälter 2 und dem Deckel 3 gebildeten Dose kann durch die Formgebung von Behälter 2 und Deckel 3 beeinflußt werden sowie durch die Auswahl der Materialien des Behälters 2 und des Deckels 3. Wenn der Deckel 3 aus Kunststoff gefertigt ist, ist in diesem Zusammenhang der Härtegrad des Kunststoffes von besonderer Bedeutung. Wenn der Behälter 2 aus Holz gefertigt ist, wird vorzugsweise ein Holz verwendet, das sich drechseln läßt, wie beispielsweise Ahorn, Buche, Gummibaum, Esche, Buchsbaum oder ein Obstholz.

Bei der in Fig. 4 gezeigten Variante weist der Deckel 3 eine konische Anlauffläche 9 auf, die von der Bodenfläche 10 schräg nach unten und außen verläuft und an die sich eine konische Anlagefläche 12 anschließt, die ebenfalls schräg nach unten und außen verläuft. Die Neigung der konischen Anlagefläche 12 nach außen ist größer als die Neigung der konischen Anlauffläche 9. Die Neigung könnte allerdings auch kleiner oder gleichgroß sein. Durch die konische Anlagefläche 12 wird gewährleistet, daß der zylinderförmige Teil 4 des Behälters 2 zuverlässig an dem Deckel 3 festgehalten wird. Der zylinderförmige Teil 4 des Behälters 2 liegt mit seinem kreisförmigen inneren unteren Rand an der äußeren Schrägfläche der konischen Anlagefläche 12 an. Die Anordnung ist dabei derart getroffen, daß unter Berücksichtigung eventueller Toleranzen stets gewährleistet ist, daß der kreisförmige untere innere Rand des zylinderförmigen Teils 4 im Bereich der konischen Anlagefläche 12 liegt und dort durch Aufdrücken verspannt und damit verklemmt werden kann.

An das äußere untere Ende der konischen Anlagefläche 12 schließt sich der Rand 8 an.

Fig. 5 zeigt ein Spielgerät 1', das im wesentlichen mit dem in Fig. 1 dargestellten Spielgerät übereinstimmt, bei dem allerdings die Wandstärken im Verhältnis zur gesamten Größe des Spielgeräts geringer sind.

Das in Fig. 6 dargestellte Spielgerät umfaßt einen Behälter 2', der aus einem zylinderförmigen Teil besteht, dessen gegenüberliegende Enden durch jeweils einen Deckel 3, 3' verschlossen sind. Es handelt sich also um ein Spielgerät, das aus einem Behälter 2' und zwei Deckeln 3, 3' besteht.

Das in Fig. 7 gezeigte Spielgerät umfaßt einen quaderförmigen oder würfelförmigen Behälter 13, der eine Öffnung 14 aufweist, die durch einen Deckel 15 verschließbar ist. Der Deckel 15 besteht aus einem zylinderförmigen Teil 16, der in die Öffnung 14 eindrückbar ist, und einem Griffteil 17, welches im wesentlichen kugelförmig ausgebildet ist. Der Durchmesser des kugelförmigen Griffteils 17 ist größer als der Durchmesser des zylinderförmigen Teils 16. Der quaderförmige Behälter 13 weist fünf Standflächen auf, nämlich alle Außenflächen außer derjenigen, in der sich die Öffnung 14 befindet.

In Fig. 8 ist eine weitere Ausführungsform gezeigt, bei der das Spielgerät einen Behälter 18 umfaßt, der aus einem zylinderförmigen Teil 19 und einem im wesentlichen kugelförmigen Griffteil 20 besteht, wobei der Kugeldurchmesser größer ist als der Zylinderdurchmesser. Der Behälter 18 ist durch einen topfförmigen Deckel 21, der in die Öffnung des zylinderförmigen Teils 19 eindrückbar ist, verschließbar.

## Patentansprüche

1. Set von Spielgeräten, bestehend aus zwei oder mehr Spielgeräten, die aus einer Dose (2, 3) und einem oder mehreren Klangkörpern (6) bestehen,
wobei die Dose (2, 3) eine Standfläche aufweist,
**dadurch gekennzeichnet,**
**daß** in den Spielgeräten eine jeweils verschiedene Anzahl von Klangkörpern (6) vorhanden ist
und **daß** die Anzahl der in dem jeweiligen Spielgerät vorhandenen Klangkörper (6) auf dem Spielgerät vermerkt ist, nämlich auf dessen oder innerhalb dessen Standfläche (8).

2. Set nach Anspruch 1, **dadurch gekennzeichnet, daß** die Klangkörper (6) in mehreren oder allen Spielgeräten jeweils gleich sind.

3. Set nach einem der Ansprüche 1 oder 2, **dadurch gekennzeichnet, daß** die Anzahl der in dem jeweiligen Spielgerät vorhandenen Klangkörper (6) in einem vertieften Bereich (10) der Standfläche (8) vermerkt ist.

4. Set nach einem der vorhergehenden Ansprüche, **dadurch gekennzeichnet, daß** die Dose allseits geschlossen ist.

5. Set nach einem der vorhergehenden Ansprüche, **dadurch gekennzeichnet, daß** die Dose einen Behälter (2) aufweist, der durch einen oder mehrere Dekkel (3) verschließbar oder verschlossen ist.

6. Set nach Anspruch 5, **dadurch gekennzeichnet, daß** der Behälter (2) und/oder der Deckel (3) aus Holz und/oder aus Kunststoff und/oder aus Metall sind.

7. Set nach Anspruch 5 oder 6, **dadurch gekennzeichnet, daß** der Behälter (2) und der Deckel (3) aus Kunststoff sind, wobei der Deckel (3) vorzugsweise durch eine Schnappverbindung mit dem Behälter (2) verbindbar oder verbunden ist.

8. Set nach Anspruch 5 oder 6, **dadurch gekennzeichnet, daß** der Behälter (2) aus Holz und der Deckel (3) aus Kunststoff ist.

9. Set nach einem der Ansprüche 5 bis 8, **dadurch gekennzeichnet, daß** der Behälter (13) eine Standfläche aufweist.

10. Set nach einem der vorhergehenden Ansprüche, **dadurch gekennzeichnet, daß** die Dose oder der Behälter (13) quaderförmig ist.

11. Set nach einem der Ansprüche 5 bis 10, **dadurch gekennzeichnet, daß** der Deckel (15) ein Griffteil (17) aufweist.

12. Set nach einem der Ansprüche 5 bis 11, **dadurch gekennzeichnet, daß** der Deckel (3) eine Standfläche (8) aufweist.

13. Set nach Anspruch 12, **dadurch gekennzeichnet, daß** die Standfläche vom Rand (8) des Deckels (3) gebildet wird.

14. Set nach einem der Ansprüche 5 bis 13, **dadurch gekennzeichnet, daß** der Deckel (3) topfförmig ausgestaltet ist, wobei sich die Vertiefung (10) des Dekkels (3) vorzugsweise in den Behälter (2) hinein erstreckt.

15. Set nach einem der Ansprüche 5 bis 14, **dadurch gekennzeichnet, daß** der Deckel (3) eine konische Anlauffläche (9) aufweist.

16. Set nach einem der Ansprüche 5 bis 15, **dadurch gekennzeichnet, daß** der Deckel eine konische Anlagefläche (12) aufweist.

17. Set nach einem der Ansprüche 5 bis 16, **dadurch gekennzeichnet, daß** die Öffnung des Behälters eine konische Anlagefläche aufweist.

18. Set nach einem der vorhergehenden Ansprüche, **dadurch gekennzeichnet, daß** einer oder mehrere oder alle der Klangkörper (6) von den anderen Klangkörpern (6) verschieden sind.

19. Set nach einem der vorhergehenden Ansprüche, **dadurch gekennzeichnet, daß** alle Klangkörper (6) gleich sind.

20. Set nach einem der vorhergehenden Ansprüche, **dadurch gekennzeichnet, daß** die Klangkörper (6) kugelförmig sind.

21. Set nach einem der vorhergehenden Ansprüche, **dadurch gekennzeichnet, daß** die Klangkörper (6) abgeflacht sind.

22. Set nach Anspruch 21, **dadurch gekennzeichnet, daß** die Klangkörper (6) linsenförmig sind oder Muggeln bzw. Flachmuggelsteine sind.

23. Set nach einem der vorhergehenden Ansprüche, **dadurch gekennzeichnet, daß** die Klangkörper (6) aus Steatit bzw. Steatit-Stein und/oder Kunstperlenmaterial und/oder Metall und/oder aus organischem Material und/oder aus Kunststoff sind.

24. Set nach einem der Ansprüche 5 bis 23, **dadurch gekennzeichnet, daß** der Rand (8) des Deckels (3) übersteht (Fig. 3).

25. Set nach einem der vorhergehenden Ansprüche, **dadurch gekennzeichnet, daß** die Dose oder der Behälter (18) ein Griffteil (20) aufweist.

26. Spiel, insbesondere Würfelspiel, **gekennzeichnet durch** ein oder mehrere Sets nach einem oder mehreren der vorhergehenden Ansprüche.

## Claims

1. Set of playing devices, made up of one or more playing devices which consist of a box (2, 3) and one or multiple acoustic bodies (6),
wherein the box (2, 3) comprises a stand base,
**characterized in that**
each playing device contains a different number of acoustic bodies (6)
and **in that** the number of acoustic bodies (6) contained in each playing device is marked on the playing device, namely on its stand base (8) or the inside thereof.

2. Set according to claim 1, **characterized in that** the acoustic bodies (6) are identical in several or in all of the playing devices.

3. Set according to claim 1 or 2, **characterized in that** the number of acoustic bodies (6) contained in each playing device is marked in a recessed portion (10) of the stand base (8).

4. Set according to any one of the preceding claims, **characterized in that** the box is closed all around.

5. Set according to any one of the preceding claims, **characterized in that** the box comprises a container (2) which is closable or closed by means of one or more lids (3).

6. Set according to claim 5, **characterized in that** the container (2) and/or the lid (3) are made of wood and/or plastic and/or metal.

7. Set according to claim 5 or 6, **characterized in that** the container (2) and the lid (3) are made of plastic, the lid (3) preferably being connectable or being connected to the container (2) by means of a snap connection.

8. Set according to claim 5 or 6, **characterized in that** the container (2) is made of wood and the lid (3) is made of plastic.

9. Set according to any one of the claims 5 to 8, **characterized in that** the container (13) comprises a stand base.

10. Set according to any one of the preceding claims, **characterized in that** the box or the container (13) is cuboid-shaped.

11. Set according to any one of the claims 5 to 10, **characterized in that** the lid (15) comprises a handle part (17).

12. Set according to any one of the claims 5 to 11, **characterized in that** the lid (3) comprises a stand base (8).

13. Set according to claim 12, **characterized in that** the stand base is formed by the bordering edge (8) of the lid (3).

14. Set according to any one of the claims 5 to 13, **characterized in that** the lid (3) is designed in a pot-shaped manner, the recess (10) of the lid (3) preferably extending into the container (2).

15. Set according to any one of the claims 5 to 14, **characterized in that** the lid (3) comprises a conical stop face (9).

16. Set according to any one of the claims 5 to 15, **characterized in that** the lid comprises a conical locating face (12).

17. Set according to one of the claims 5 to 16, **characterized in that** the opening of the container comprises a conical locating face.

18. Set according to one of the preceding claims, **characterized in that** one or more or all of the acoustic bodies (6) are different from the other acoustic bodies (6).

19. Set according to any one of the preceding claims, **characterized in that** all acoustic bodies (6) are identical.

20. Set according to any one of the preceding claims, **characterized in that** the acoustic bodies (6) are spherical.

21. Set according to any one of the preceding claims, **characterized in that** the acoustic bodies (6) are flattened.

22. Set according to claim 21, **characterized in that** the acoustic bodies (6) are lenticular or are game pieces of the glass nugget or the flat glass nugget type, respectively.

23. Set according to any one of the preceding claims, **characterized in that** the acoustic bodies (6) are made of steatite or steatite stone, respectively, and/or of artificial pearl material and/or of metal and/or of organic material and/or of plastic.

24. Set according to any one of the claims 5 to 23, **characterized in that** the bordering edge (8) protrudes from the lid (3) (fig. 3).

25. Set according to any one of the preceding claims, **characterized in that** the box or the container (18) comprises a handle part (20).

26. Game, in particular a dice game, **characterized by** one or more sets according to one or more of the preceding claims.

## Revendications

1. Ensemble de jouets constitué par deux ou plus jouets qui sont composés d'une boîte (2, 3) et d'un ou plusieurs corps sonores (6),
la boîte (2, 3) comprenant une surface de base,
**caractérisé en ce que** chacun des jouets contient un nombre différent de corps sonores (6)
et **en ce que** le nombre des corps sonores (6) contenus dans le jouet respectif est inscrit sur le jouet, c'est-à-dire sur sa surface de base (8) ou à l'intérieur de celle-ci.

2. Ensemble selon la revendication 1, **caractérisé en ce que** les corps sonores (6) dans plusieurs ou dans tous les jouets sont identiques.

3. Ensemble selon l'une des revendications 1 ou 2, **caractérisé en ce que** le nombre de corps sonores (6) contenus dans le jouet respectif est inscrit dans une partie évidée (10) de la surface de base (8).

4. Ensemble selon l'une quelconque des revendications précédentes, **caractérisé en ce que** la boîte est fermée partout.

5. Ensemble selon l'une quelconque des revendications précédentes, **caractérisé en ce que** la boîte comprend un conteneur (2) qui est susceptible d'être fermé ou qui est fermé par l'intermédiaire d'un ou de plusieurs couvercles (3).

6. Ensemble selon la revendication 5, **caractérisé en ce que** le conteneur (2) et/ou le couvercle (3) sont en bois et/ou en matière plastique et/ou en métal.

7. Ensemble selon l'une des revendications 5 ou 6, **caractérisé en ce que** le conteneur (2) et le couvercle (3) sont en matière plastique, le couvercle (3) de préférence étant susceptible d'être relié ou étant relié au conteneur (2) par l'intermédiaire d'une liaison par encliquetage.

8. Ensemble selon l'une des revendications 5 ou 6, **caractérisé en ce que** le conteneur (2) est en bois et le couvercle (3) est en matière plastique.

9. Ensemble selon l'une quelconque des revendications 5 à 8, **caractérisé en ce que** le conteneur (13) comprend une surface de base.

10. Ensemble selon l'une quelconque des revendications précédentes, **caractérisé en ce que** la boîte ou le conteneur (13) est en forme de parallélépipède.

11. Ensemble selon l'une quelconque des revendications 5 à 10, **caractérisé en ce que** le couvercle (15) comprend une partie formant poignée (17).

12. Ensemble selon l'une quelconque des revendications 5 à 11, **caractérisé en ce que** le couvercle (3) comprend une surface de base (8).

13. Ensemble selon la revendication 12, **caractérisé en ce que** la surface de base est constituée par le bord (8) du couvercle (3).

14. Ensemble selon l'une quelconque des revendications 5 à 13, **caractérisé en ce que** le couvercle (3) est réalisé en forme de pot, l'évidement (10) du couvercle (3) s'étendant de préférence dans le conteneur (2).

15. Ensemble selon l'une quelconque des revendications 5 à 14, **caractérisé en ce que** le couvercle (3) comprend une surface d'arrêt conique (9).

16. Ensemble selon l'une quelconque des revendications 5 à 15, **caractérisé en ce que** le couvercle comprend une face d'appui conique (12).

17. Ensemble selon l'une quelconque des revendications 5 à 16, **caractérisé en ce que** l'ouverture du conteneur comprend une face d'appui conique.

18. Ensemble selon l'une quelconque des revendications précédentes, **caractérisé en ce qu'**un ou plusieurs ou tous les corps sonores (6) sont différents par rapport aux autres corps sonores (6).

19. Ensemble selon l'une quelconque des revendications précédentes, **caractérisé en ce que** tous les corps sonores (6) sont identiques.

20. Ensemble selon l'une quelconque des revendications précédentes, **caractérisé en ce que** les corps sonores (6) sont sphériques.

21. Ensemble selon l'une quelconque des revendications précédentes, **caractérisé en ce que** les corps sonores (6) sont aplatis.

22. Ensemble selon la revendication 21, **caractérisé en ce que** les corps sonores (6) sont lenticulaires ou sont des pièces du type cabochon ou du type cabochon plat respectivement.

23. Ensemble selon l'une quelconque des revendications précédentes, **caractérisé en ce que** les corps sonores (6) sont en stéatite ou en pierre stéatite respectivement, et/ou en matériau du type perle synthétique et/ou en métal et/ou en matière organique et/ou en matière plastique.

24. Ensemble selon l'une quelconque des revendications 5 à 23, **caractérisé en ce que** le bord (8) du couvercle (3) est en saillie (fig. 3).

25. Ensemble selon l'une quelconque des revendications précédentes, **caractérisé en ce que** la boîte ou le conteneur (18) comprend une partie formant poignée (20).

26. Jeu, notamment jeu de dés, **caractérisé par** un ou plusieurs ensemble(s) selon l'une quelconque ou plusieurs quelconques des revendications précédentes.
